# EUROPÄISCHE PATENTSCHRIFT

(11) **EP 0 689 027 B1**
(45) Veröffentlichungstag und Bekanntmachung des Hinweises auf die Patenterteilung: **27.08.2003**
(21) Anmeldenummer: 95109077.8
(22) Anmeldetag: 13.06.1995
(51) Int. Cl.: F41G 7/22

(54) **Verfahren zum Lenken einer Unterwasser-Abwehrwaffe**
Method for guiding an underwater defence weapon
Procédé de guidage d'une arme de défense subaquatique

(30) Priorität: 21.06.1994 DE 4421435
(43) Veröffentlichungstag der Anmeldung: 27.12.1995
(73) Patentinhaber: STN ATLAS Elektronik GmbH, 28305 Bremen (DE)
(72) Erfinder: Leuschner, Hanns-Wilhelm, Dr., D-22880 Wedel (DE); Schroeder, Klaus, Dipl.-Ing., D-22455 Hamburg (DE)
(74) Vertreter: Thul, Hermann, Dipl.-Phys.

(56) Entgegenhaltungen:
- DE-B- 1 081 339
- DE-C- 1 815 727
- DE-C- 2 330 085
- FR-A- 2 682 466
- US-A- 3 896 751

## Beschreibung

Die Erfindung betrifft ein Verfahren zum Lenken einer Unterwasser-Abwehrwaffe in den Nahbereich einer sich im Wasser bewegenden Angriffswaffe der im Oberbegriff des Anspruch 1 definierten Gattung.

Bei einem bekannten Verfahren dieser Art (DE-B-10 81 339) wird die ein Ziel (Schiff) anlaufende Angriffswaffe (Torpedo) vom Ziel aus mittels eines akustischen Geräts geortet und dann, wenn die Angriffswaffe eine Entfernung vom Ziel erreicht hat, die kleiner ist als die Reichweite der Abwehrwaffe, die Abwehrwaffe ins Wasser ausgesetzt und nach einem Deckungsverfahren zur Angriffswaffe geführt. Bei Erreichen der Angriffswaffe wird die von der Abwehrwaffe mitgeführte Sprengladung mittels eines Abstandszünders gezündet. Bei dem als Deckungsverfahren bekannten Lenkverfahren wird die Abwehrwaffe längs der stehenden Peilung vom Ziel zur Angriffswaffe gesteuert.

Bei der Bekämpfung schwimmender Ziele durch Torpedos ist das Angriffsziel im Regelfall ein größeres Schiff mit entsprechend großer Trägheit beim Manövrieren; der angreifende Torpedo hat dagegen eine vergleichsweise sehr geringe Masse und ebenfalls geringe Abmessungen, so daß die Wendigkeit der Angriffswaffe wesentlich größer als diejenige des Zieles ist und die Erfolgsaussichten für den ein manövrierendes Ziel angreifenden Torpedo gut sind.

Für derartige Fälle kennt man an Angriffsverfahren vor allem die direkt zielorientierten Verfahren, wie z. B. eine Hundekurvenlenkung mit und ohne Ablage oder ein Zieldeckungsverfahren sowie verschiedene vorhaltbedingte Verfahren, beispielsweise die Proportionalnavigationsarten mit und ohne Ablage sowie Tiefenregelungsverfahren mit Begrenzung.

Bei einem bekannten Verfahren zur Zielsteuerung von Fernlenkkörpern, insbesondere Torpedos, auf ein das Ziel bildendes Schiff (DE-C-18 15 727) läuft der mit einem passiven akustischen Zielsuchkopf ausgestattete Torpedo nach seinem Aussetzen ins Wasser mit einem Proportionalnavigationsverfahren auf Annäherungskurs zum Ziel. Bei Erreichen eines vorgegebenen Annäherungsgrades an das Ziel wird durch Aufschalten eines sog. Schielwinkels das Lenkverfahren auf ein Vorhalteverfahren umgeschaltet, das den Torpedo mitschiffs ins Ziel bringt.

Bei einem ebenfalls bekannten Verfahren zur Zielsteuerung eines Torpedos (US-A-3 896 751) wird der Torpedo zunächst mit Proportionalnavigation in Zielnähe gesteuert und dann auf einen Verfolgungskurs mit Schielwinkel umgeschaltet.

Bei einer bekannten Lenk- und Steuereinrichtung für Torpedos (DE-C-23 30 085) sind mehrere umschaltbare Lenkregler vorgesehen. Ein Lenkregler führt eine Proportionalnavigation durch, ein weiterer eine Schielwinkellenkung und ein dritter ein Verfahren zur Kurskorrektur. Die Lenkregler werden für bestimmte Phasen des Torpedolaufs wechselweise eingeschaltet und bestimmen für eine vorprogrammierte Dauer das Laufverhalten des Torpedos.

Bei einem ebenfalls bekannten Verfahren zum Lenken eines mit einer Horchanlage ausgestatteten Torpedos auf ein Ziel, das zum Eingenschutz Störer nachschleppt (FR-A-2 682 466 bzw. DE-A-31 48 734), wird der Torpedo zunächst auf das Geräusch eines Störers gelenkt und dabei ein angenäherter Zielkurs bestimmt. Der Torpedo ist zusätzlich mit einem Echolot ausgerüstet, das prüft, ob der Torpedo das Kielwasser des Ziels erreicht hat. Ist dies der Fall, so wendet der Torpedo in Zielrichtung und läuft dann im Kielwasser zum Ziel, indem der Torpedo durch das Echolot im Kielwasser gehalten wird.

Die Verwendung eines dieser Verfahren zum Lenken einer Unterwasser-Abwehrwaffe in den Nahbereich eines angreifenden Torpedos erbringt nicht den gewünschten geringen Passierabstand der Abwehrwaffe zur Angriffswaffe. Die unerwünscht großen Passierabstände ergeben sich im Falle der zielorientierten oder Zielverfolgungsverfahren in der Nahphase des Angriffes durch die sogenannten Hundekurvenklemmer und im Falle der Vorhalteverfahren durch den Zeitbedarf für den Abbau eines einmal angelegten Vorhaltes beim Angriff auf horizontal und/oder vertikal manövrierende Torpedos.

Man muß sich dabei vergegenwärtigen, daß die Unterwasser-Abwehrwaffen klein, leicht, wendig und besonders schnell sein müßten, wenn man bei der Anwendung einer der zur Torpedolenkung gegen ein Schiff bekannten Verfahrensarten gute Abwehrerfolge gegen die kleinen, schnellaufenden Angriffswaffen, z. B. Torpedos, realisieren will. Alternativ oder additiv müßte man die Größe des Gefechtkopfes erhöhen, was jedoch insbesondere die Wendigkeit und Geschwindigkeit Ziel der Erfindung ist es, vor diesem Hintergrund ein spezielles Angriffsverfahren für eine Unterwasser-Abwehrwaffe anzugeben, welches es ermöglicht, die technischen und materiellen Anforderungen an die Unterwasser-Abwehrwaffe klein zuhalten, um eine große Wendigkeit und Geschwindigkeit der Unterwasser-Abwehrwaffe sicherzustellen.

Das Ziel der Erfindung wird durch das Verfahren nach Anspruch 1 gelöst.

Die erfindungsgemäße Lösung besteht in einem Lenkverfahren für die Unterwasser-Abwehrwaffe, bei dem die Abwehrwaffe nach Erfassung von Peilung und Distanz der Angriffswaffe (Zieldaten) dieser zunächst im Zielverfolgungsverfahren unter wiederholter Neuermittlung der Zieldaten entgegengesteuert und anhand der sich ändernden Zieldaten ermittelt wird, ob die Angriffswaffe einen konstanten Kurs läuft oder manövriert, bei dem das Zielverfolgungsverfahren der Abwehrwaffe bei Feststellung eines weitgehend konstanten Kurses der Angriffswaffe auf ein Vorhalteverfahren umgestellt und bei Feststellung einer manövrierenden Angriffswaffe zunächst beibehalten und in Abhängigkeit von der Distanz zur Angriffswaffe sowie ggf. in Abhängigkeit von der horizontalen und/oder vertikalen Breite des von der Angriffswaffe durchlaufenen Wasserstreifens erst dann auf ein Vorhaltenverfahren umgestellt wird, sobald die Distanz kleiner als einige 100 Meter ist. Mit Umstellung auf Vorhalteverfahren wird jeweils die Abwehrwaffe auf einen nach diesem Verfahren errechneten Kollisionskurs zur Angriffswaffe eingesteuert.

Die Lösung sieht also vor, daß die Abwehrwaffe zunächst während einer ersten Phase im Zielverfolgungsverfahren gesteuert wird. Diese Phase stellt gleichzeitig eine Meßfahrt dar, in der laufend aus Distanzmessungen und Peilungen erdfeste Positionen der Angriffswaffe bestimmt und ausgewertet werden. Das in dieser Phase eingesetzte Zielverfolgungsverfahren hat dabei den Vorteil, daß die Distanz zwischen den beiden Waffen schneller als mit anderen Verfahren verringert werden kann und dadurch Energie spart.

Die Auswertung der errechneten Position der Angriffswaffe während der ersten Phase läßt erkennen, ob sich die Angriffswaffe innerhalb vorgegebener Begrenzungen eines vertikalen oder horizontalen Wasserstreifens bzw. eines theoretischen Kanals bewegt oder diese Grenzen überschreitet. Im ersten Fall kann man schlußfolgern, daß der Kurs der Angriffswaffe weitergehend konstant ist, während die Angriffswaffe im zweitgenannten Fall auf wechselnden Kurs läuft, was üblicherweise als "manövrieren" bezeichnet wird. Wenn während der ersten Phase bzw. der Meßfahrt der Abwehrwaffe festgestellt wird, daß die Angriffswaffe einen weitgehend konstanten Kurs läuft, wird das Lenkverfahren der Abwehrwaffe sofort auf ein Vorhalteverfahren umgestellt, was unter diesen Umständen einen optimal geringen Passierabstand von Abwehrwaffe zu Angriffswaffe bringt.

Wird während der Meßfahrt jedoch eine manövrierende Angriffswaffe festgestellt, so wird die Abwehrwaffe zunächst weiterhin im Zielverfolgungsverfahren gesteuert, und zwar solange, bis die anhaltenden Distanzmessungen eine vergleichsweise geringe Distanz von unter wenigen hundert Metern erbringen; wenn diese dem Rechner der Abwehrwaffe vorgegebene Distanz erreicht wird, schaltet sich das Lenkverfahren der Abwehrwaffe um auf ein Vorhalteverfahren, welches bei der nun noch vorhandenen geringen Distanz zum Angreifer einen für den Abwehrerfolg optimalen Passierabstand zum Ziel erbringt.

Untersuchungen haben ergeben, daß die erfindungsgemäße Kombination der beiden unterschiedlichen Lenkungsverfahren eine ganz erhebliche Vergrößerung des Abwehrerfolges bringt, insbesondere dann, wenn der Umschaltzeitpunkt vom Zielverfolgungsverfahren auf das Vorhalteverfahren bei einer Distanz der Abwehrwaffe zum Ziel in der Größenordnung von 100 m liegt. Tatsächlich kann man bei dieser für die Umschaltung optimalen Distanz eine starke prozentuale Zunahme des Abwehrerfolges erkennen.

Die Untersuchungen haben weiter ergeben, daß die optimale Umschaltdistanz von dem einen auf das andere Lenkverfahren von der Breite des Wasserstreifens bzw. dem Querschnitt des Kanals abhängt, in dem die angreifende Waffe läuft. Zur Optimierung wird deshalb vorgeschlagen, daß die die Umschaltung auslösende Distanz in Abhängigkeit von der ermittelten Breite in der Weise geändert wird, daß bei größerer Breite eine größere und bei verringerter Breite eine kürzere Distanz vorgegeben wird.

Vorteilhaft wird es im allgemeinen sein, die Unterwasser-Abwehrwaffe mit einem eigenen Aktivsonar auszurüsten und die Abwehrwaffe dadurch unabhängig von dem Trägerschiff zu machen, von dem aus sie abgeschossen wird. Wenn man die Unterwasser-Abwehrwaffe nämlich zum Selbstschutz eines mit diesen Unterwasserwaffen ausgerüsteten Schiffes einsetzt, dann sind diese Schiffe im Falle einer selbstlaufenden Unterwasserwaffe bei ihren eigenen Manövern völlig frei.

Der Einsatz einer erfindungsgemäß ausgelegten Unterwasser-Abwehrwaffe wird im allgemeinen von Schiffen bzw. Booten aus geschehen, kann aber zum Fremdschutz von Schiffen oder U-Booten auch von Flugzeugen oder Hubschraubern erfolgen.

Unmittelbar vor dem Abschuß der Unterwasser-Abwehrwaffe wird diese zumindest mit groben Zieldaten durch das abschießende Trägerfahrzeug versorgt. Falls es sich um eine gelenkte Unterwasser-Abwehrwaffe handelt, kann die Zieldatenversorgung ganz oder teilweise weiterhin vom Trägerfahrzeug aus kommen. Im Falle einer selbstlaufenden Abwehrwaffe ist diese mit einem Aktivsonar ausgerüstet, um in der erwähnten ersten Phase sowie anschließend selbst für die Beschaffung der Zieldaten zu sorgen; in diesem Fall ist die Abwehrwaffe auch mit der erforderlichen Rechnerleistung ausgerüstet.

Je nachdem, ob der Angreifer manövriert oder nicht, wird das während der ersten Phase eingesetzte Zielverfolgungsverfahren für die Unterwasser-Abwehrwaffe bis zu der erwähnten vorgegebenen Distanz beibehalten und dann auf ein Vorhalteverfahren umgeschaltet. Bei einem nicht manövrierenden Angreifer findet die Umschaltung auf das Vorhalteverfahren bereits dann statt, wenn die Auswertung der Zieldaten ergibt, daß der Angreifer nicht manövriert.

## Patentansprüche

1. Verfahren zum Lenken einer Unterwasser-Abwehrwaffe in den Nahbereich einer sich im Wasser bewegenden Angriffswaffe, bei dem die Abwehrwaffe nach Erfassung von Peilung und Distanz der Angriffswaffe (Zieldaten) nach mindestens einem vorgegebenen Lenkverfahren der Angriffswaffe entgegengesteuert wird, **dadurch gekennzeichnet, daß** die Abwehrwaffe zunächst im Zielverfolgungsverfahren unter wiederholter Neuermittlung der Zieldaten gesteuert und anhand der sich ändernden Zieldaten ermittelt wird, ob die Angriffswaffe einen konstanten Kurs läuft oder manövriert, daß das Zielverfolgungsverfahren der Abwehrwaffe bei Feststellung eines weitgehend konstanten Kurses der Angriffswaffe auf ein Vorhalteverfahren umgestellt und die Abwehrwaffe auf einen nach diesem Verfahren errechneten Kollisionskurs zur Angriffswaffe eingesteuert wird und daß das Zielverfolgungsverfahren der Abwehrwaffe bei Feststellung einer manövrierenden Angriffswaffe zunächst beibehalten und in Abhängigkeit von der Distanz zur Angriffswaffe sowie ggf. in Abhängigkeit von der horizontalen und/oder vertikalen Breite des von der Angriffswaffe durchlaufenen Wasserstreifens auf ein Vorhalteverfahren umgestellt und die Abwehrwaffe auf einen nach dem Vorhalteverfahren errechneten Kollisionskurs zur Angriffswaffe eingesteuert wird, sobald die Distanz kleiner als einige hundert Meter ist.

2. Verfahren nach Anspruch 1,
**dadurch gekennzeichnet daß** die Umschaltung vom Zielverfolgungsverfahren auf ein Vorhalteverfahren bei einer Distanz der Abwehrwaffe zur Angriffswaffe zwischen etwa 70 und 130 m vorgenommen wird.

3. Verfahren nach Anspruch 1 oder 2,
**dadurch gekennzeichnet, daß** aus den wiederholt ermittelten Zieldaten die ungefähre vertikale und horizontale Breite des von der Angriffswaffe durchlaufenen Wasserstreifens ermittelt und die vorgegebene, die Umschaltung auslösende Distanz in Abhängigkeit von der ermittelten Breite in der Weise geändert wird, daß bei größerer Breite eine größere und bei verringerter Breite eine kürzere Distanz vorgegeben wird.

4. Verfahren nach einem der Ansprüche 1 bis 3,
**dadurch gekennzeichnet, daß** die Abwehrwaffe während ihres Betriebes nach dem Zielverfolgungsverfahren weitgehend entlang der Zentralachse des ermittelten Wasserstreifens gesteuert wird.

5. Verfahren nach einem der Ansprüche 1 bis 4,
**dadurch gekennzeichnet, daß** die Ermittlung der Zieldaten mit einem eigenem Aktivsonar der Unterwasser-Abwehrwaffe vorgenommen wird.

## Claims

1. Method for guiding an underwater defensive weapon in the area close to an attacking weapon moving in the water, in the case of which the defensive weapon is steered towards the attacking weapon using at least one predetermined guidance method after detection of the direction and distance to the attacking weapon (target data), **characterized in that** the defensive weapon first of all uses the target tracking method, controlled by the target data being repeatedly redetermined and on the basis of the changing target data, to determine whether the attacking weapon is running on a constant course or is manoeuvring, **in that** the target tracking method of the defensive weapon is changed to a lead-angle method if it is found that the course of the attacking weapon is largely constant, and the defensive weapon is controlled onto a collision course, which is calculated using this method, to the attacking weapon, and **in that** the target tracking method of the defensive weapon is first of all maintained if it is found that the attacking weapon is manoeuvring and is changed to a lead-angle method as a function of the distance to the attacking weapon and, possibly, as a function of the horizontal and/or vertical width of the strip of water through which the attacking weapon is passed, and the defensive weapon is controlled onto a collision course, which is calculated using the lead-angle method, with the attacking weapon as soon as the distance is less than a few hundred metres.

2. Method according to Claim 1,
**characterized in that** the change from the target tracking method to the lead-angle method takes place when the distance between the defensive weapon and the attacking weapon is between approximately 70 and 130 m.

3. Method according to Claim 1 or 2,
**characterized in that** the approximate vertical and horizontal width of the strip of water through which the attacking weapon is passed is determined from the repeatedly determined target data, and the predetermined distance at which the changeover is initiated is changed as a function of the determined width, in such a manner that a greater distance is predetermined if the width is relatively large, and a shorter distance is predetermined if the width is less.

4. Method according to one of Claims 1 to 3,
**characterized in that**, while the defensive weapon is being operated using the target tracking method, it is steered largely along the central axis of the determined strip of water.

5. Method according to one of Claims 1 to 4,
**characterized in that** the target data is determined using the underwater defensive weapon's own active sonar.

## Revendications

1. Procédé pour le guidage d'une arme défensive sous-marine dans la zone proche d'une arme offensive se déplaçant dans l'eau, dans lequel l'arme défensive après saisie du repérage et de la distance de l'arme offensive (données de la cible) est pilotée selon au moins un procédé de guidage prédéterminé vers l'arme offensive, **caractérisé en ce que** l'arme défensive est pilotée tout d'abord selon un procédé de poursuite de cible avec redétermination répétée des données de la cible et il est déterminé au moyen des données variables de la cible si l'arme offensive suit une trajectoire constante ou manoeuvre, **en ce que** le procédé de poursuite de cible de l'arme défensive est commuté en un procédé d'abordage lors de la constatation d'une trajectoire largement constante de l'arme offensive et l'arme défensive est pilotée vers l'arme offensive sur une trajectoire de collision calculée selon ce procédé et **en ce que** le procédé de poursuite de cible de l'arme défensive est tout d'abord conservé lors de la constatation d'une arme offensive manoeuvrante et est commuté en un procédé d'abordage en fonction de la distance par rapport à l'arme offensive ainsi que, le cas échéant, en fonction de la largeur horizontale et/ou verticale de la bande d'eau parcourue par l'arme offensive et l'arme défensive est pilotée vers l'arme offensive sur une trajectoire de collision calculée selon le procédé d'abordage, aussitôt que la distance est inférieure à quelques centaines de mètres.

2. Procédé selon la revendication 1, **caractérisé en ce que** la commutation du procédé de poursuite de cible en un procédé d'abordage est effectuée à une distance de l'arme défensive par rapport à l'arme offensive comprise entre environ 70 et 130 m.

3. Procédé selon la revendication 1 ou 2, **caractérisé en ce que** la largeur environ verticale et horizontale de la bande d'eau parcourue par l'arme offensive est déterminée à partir des données de la cible déterminées de façon répétée et la distance prédéterminée déclenchant la commutation est modifiée en fonction de la largeur déterminée de sorte que pour une plus grande largeur une plus grande distance soit prédéterminée et que pour une largeur réduite une plus courte distance soit prédéterminée.

4. Procédé selon l'une quelconque des revendications 1 à 3, **caractérisé en ce que** l'arme défensive est pilotée pendant son fonctionnement selon le procédé de poursuite de cible largement le long de l'axe central de la bande d'eau déterminée.

5. Procédé selon l'une quelconque des revendications 1 à 4, **caractérisé en ce que** la détermination des données de la cible est effectuée au moyen d'un sonar actif propre à l'arme défensive sous-marine.
